# EUROPÄISCHE PATENTSCHRIFT

(11) **EP 1 820 771 B1**
(45) Veröffentlichungstag und Bekanntmachung des Hinweises auf die Patenterteilung: **03.08.2011**
(21) Anmeldenummer: 07002379.1
(22) Anmeldetag: 03.02.2007
(51) Int. Cl.: B67C 7/00

(54) **Dichtungsanordnung zum Abdichten eines Übergangs zwischen einem umlaufenden und einem ortsfesten Maschinenelement sowie Anlage oder Vorrichtung zum Behandeln von Flaschen oder dergleichen Behältern mit wenigstens einer solchen Dichtungsanordnung**
Sealing assembly for sealing the transition between a rotating and a stationary machine element and installation or device for handling bottles or similar containers with at least one such sealing assembly
Agencement de joint destiné à étanchéifier un passage entre un élément mécanique mobile et un élément mécanique fixe tout comme installation ou dispositif de traitement de bouteilles ou récipients analogues dotés d'au moins un tel agencement de joint

(30) Priorität: 17.02.2006 DE 102006007367
(43) Veröffentlichungstag der Anmeldung: 22.08.2007
(73) Patentinhaber: KHS GmbH, 44143 Dortmund (DE)
(72) Erfinder: Till, Volker, 65719 Hofheim/Taunus (DE); Sangi, Daryoush, 20251 Hamburg (DE)

(56) Entgegenhaltungen:
- EP-A- 1 468 959
- WO-A-03/024860
- WO-A-2004/065283
- GB-A- 407 672

## Beschreibung

Die Erfindung bezieht sich auf eine Dichtungsanordnung zum Abdichten eines Übergangs zwischen einem umlaufenden und einem ortsfesten Maschinenelement einer Anlage oder Vorrichtung zur Behandlung von Flaschen oder dergleichen Behältern, insbesondere zum Abdichten des Übergangszwischen einem umlaufenden und einem ortsfesten Teil einer einen sterilen Raum oder Bereich von einem nicht sterilen Raum oder Bereich trennenden Einhausung einer Anlage zum kaltaseptischen Abfüllen, gemäß Oberbegriff Patentanspruch 1.

Die Erfindung bezieht sich weiterhin sowie auf eine Anlage oder Vorrichtung zum Behandeln von Flaschen oder dergleichen Behältern, insbesondere auf Anlage oder Vorrichtung zum kaltaseptischen Abfüllen, mit wenigstens einem Übergang zwischen einem umlaufenden und einem ortsfesten Maschinenelement sowie mit einer an dem Übergangvorgesehenen und die Relativbewegung zwischen den Maschinenelementen ermöglichenden Dichtungsanordnung, gemäß Oberbegriff Patentanspruch 14.

Anlagen zum kaltaseptischen Abfüllen eines flüssigen Füllgutes in Flaschen oder dergleichen Behälter, beispielsweise zum kaltaseptischen Abfüllen von hitzeempfindlichen Getränken (z.B. Fruchtsäften) sind in unterschiedlichsten Ausführungen bekannt. Die einzelnen, eine solche Anlage bildenden und in der Fertigungs- oder Behandlungslinie aneinander anschließenden Maschinen, wie z.B. Rinser, Sterilisator, Füllmaschine, Verschließer, sind mit Einhausungen versehen, und zwar derart, dass sich innerhalb der Anlage eine Förderstrecke für die Behälter oder Flaschen in einem sterilen Raum ergibt, der durch diese Einhausung gegenüber angrenzenden nicht sterilen Räumen oder Bereichen, beispielsweise der Umgebung insbesondere auch gegen ein Eindringen von Keimen abgedichtet ist.

U.a. bei Verwendung von Maschinen umlaufender Bauart, wie sie für Rinser, Sterilisatoren, Füllmaschinen und/oder Schließmaschinen üblich ist, weist eine solche Einhausung in der Regel mehrere Übergänge zwischen einem rotierenden oder umlaufenden Teil der Einhausung und einem ortsfesten Teil dieser Einhausung auf, sodass an diesen Bereichen speziellen Dichtungen erforderlich sind.

Bekannt ist es (W02004/065283) derartige Dichtungen als Labyrinth- oder Siphon-Dichtungen auszubilden. Jede Siphon-Dichtung besteht dabei im Wesentlichen aus wenigstens einem die Dreh- oder Umlaufachse des umlaufenden Teils der Einhausung kreisringförmig umschließenden rinnenartigen Kanal oder Ringkanal, in den ein kreisringförmiger Wandabschnitt an einem am anderen Teil der Einhausung vorgesehenen Element der Siphon-Dichtung hineinreicht. Zumindest während des Füllbetriebes ist der Ringkanal mit einer Sperrflüssigkeit soweit gefüllt, dass auch der wenigstens eine ringförmige Wandabschnitt der Siphon-Dichtung in die Sperrflüssigkeit ausreichend tief eintaucht, sodass der zwischen den beiden Elementen der jeweiligen Siphon-Dichtung verbleibende Spalte durch die Sperrflüssigkeit dicht verschlossen ist. Die Sperrflüssigkeit enthält bevorzugt ein sterilisierendes Medium und besteht beispielsweise aus destilliertem, sterilem Wasser mit einem Anteil an Wasserstoffperoxyd H₂O₂. In der Regel ist das den wenigstens einen Ringkanal bildende Element der Siphon-Dichtung an dem nicht umlaufenden Teil und das den in den Ringkanal hineinreichenden ringförmigen Wandabschnitt aufweisende Element der Siphon-Dichtung an dem umlaufenden Teil der Einhausung an dem betreffenden Übergang vorgesehen.

Um die angestrebte Dichtungs- und Sperrwirkung zu erreichen, ist es erforderlich, dass der Spiegel der Sperrflüssigkeit in dem jeweiligen Ringkanal ein vorgegebenes Niveau nicht unterschreitet. Bei der bekannten Maschine ist hierfür jeder Siphon-Dichtung ein eigenständiger Pufferbehälter für die Sperrflüssigkeit zugeordnet, der über eine Leitung mit dem Ringkanal der Siphon-Dichtung nach Art von kommunizierenden Röhren verbunden ist. Durch einen elektronischen Regelkreis mit einem Füllstandssensor im Pufferbehälter und einem Steuerventil in einer Versorgungsleitung wird der dortige Flüssigkeitsspiegel der Sperrflüssigkeit auf einem vorgegebenen Niveau gehalten, sodass auch der Flüssigkeitsspiegel der Sperrflüssigkeit in dem Ringkanal der zugehörigen Siphon-Dichtung das vorgegebene Niveau aufweist.

Konstruktionsbedingt sind an einer Anlage zum kaltaseptischen Abfüllen derartige Siphon-Dichtungen auf unterschiedlichem Niveau notwendig, sodass bei der bekannten Anlage zumindest für jedes Niveau ein eigenständiger Pufferbehälter mit Regelkreis und den zugehörigen Komponenten (Sensoren, Steuerventilen usw.) notwendig ist, was einen erheblichen konstruktiven Aufwand bedeutet.

Nachteilig ist bei der bekannten Anlage u.a. auch, dass die jeweilige Siphon-Dichtung sowohl zum sterilen Raum oder Bereich, als auch zum nicht sterilen Raum oder Bereich hin freiliegt, sodass z.B. Verschmutzungen der Dichtungs- oder Sperrflüssigkeit durch Einflüsse aus dem nicht sterilen Raum oder aber durch Einflüsse aus dem sterilen Raum, z.B. durch das flüssige Füllgut ebenso wenig auszuschließen sind, wie z.B. Geruchsbelästigungen und/oder Verletzungen von Personen (Bedienungspersonal) durch die Sperrflüssigkeit.

Aufgabe der Erfindung ist es, eine Dichtungsanordnung aufzuzeigen, die derartige Nachteile vermeidet. Zur Lösung dieser Aufgabe ist eine Dichtungsanordnung entsprechend dem Patentanspruch 1 ausgebildet. Eine Anlage oder Vorrichtung zum Behandeln von Flaschen oder dergleichen Behälter mit wenigstens einer, bevorzugt aber mit mehreren derartigen Dichtungsanordnungen ist Gegenstand des Patentanspruches 14.

Die erfindungsgemäße Dichtungsanordnung ist bei Anlagen zum Behandeln von Flaschen oder dergleichen Behältern überall dort besonders vorteilhaft verwendbar, wo eine Abdichtung zwischen einem umlaufenden Teil oder Element und einem ortsfesten Teil oder Element der betreffenden Anlage erforderlich ist, insbesondere aber am Übergang zwischen einem umlaufenden und einem ortsfesten Teil einer Maschine oder Anlage zum kaltaseptischen Abfüllen eines flüssigen Füllgutes in Flaschen oder dergleichen Behälter.

Bei der Erfindung ist am Übergangzwischen dem umlaufenden oder rotierenden Teil der Einhausung und dem ortsfesten Teil der Einhausung zusätzlich wenigstens eine mechanische Dichtung vorgesehen, die dann aus einem sich entlang der Siphon-Dichtung erstreckenden Dichtungselement an einem der Einhausung besteht, welches mit einer Dichtungsfläche am anderen Teil der Einhausung zusammenwirkt. Bevorzugt ist hierbei diese mechanische Dichtung an der dem nicht sterilen Bereich zugewandten Seite der Siphon-Dichtung vorgesehen, sodass die Siphon-Dichtung durch die mechanische Dichtung gegenüber dem nicht sterilen Bereich abgeschirmt ist. Hierdurch ergeben sich mehrere weitere Vorteile. So ist durch diese mechanische Dichtung dann der direkte Kontakt der Sperrflüssigkeit mit dem nicht sterilen Bereich bzw. mit der dortigen Luft vermieden, wodurch insbesondere die Verkeimung und/oder Verschmutzung der Sperrflüssigkeit reduziert wird. Weiterhin wird auch ein Auftreten von Sperrflüssigkeit und/oder des in dieser Flüssigkeit vorhandenen Sterilisationsmediums in den nicht sterilen Bereich verhindert und damit insbesondere auch Beeinträchtigungen, beispielsweise Geruchsbelästigungen für Personen, beispielsweise Bedienungspersonal, welche sich in dem nicht sterilen Bereich aufhalten.

Bei einer Anlage zum kaltaseptischen Abfüllen sind in der Regel mehrere Dichtungsanordnungen mit mechanischer Dichtung und Siphon-Dichtung, auf unterschiedlichem Niveau jeweils an den Übergängenzwischen einem umlaufenden oder rotierenden Teil der Einhausung und einem ortsfesten Teil der Einhausung vorgesehen. Sämtliche Siphon-Dichtungen bzw. deren Ringkanäle werden dann aus einem gemeinsamen Vorrats- oder Versorgungsbehälter oder Reservoir ständig mit Sperrflüssigkeit versorgt, und zwar beispielsweise über eine gemeinsame Pumpe und über den einzelnen Siphon-Dichtungen individuell zugeordneten Mittel zum Einstellen oder Regeln des Volumenstroms der der jeweiligen Siphon-Dichtung zufließenden Sperrflüssigkeit. Da der wenigstens eine Auslass des jeweiligen Ringkanals als Überlauf ausgeführt ist, stellt sich ohne die Notwendigkeit eines elektronischen Regelkreises in jedem Ringkanal selbstständig das notwendige Niveau des Flüssigkeitsspiegels der Sperrflüssigkeit ein.

Durch die in der Zuführung bzw. in den Versorgungsleitungen der Siphon-Dichtungen individuell vorgesehenen Mittel zur Einstellung oder Regelung des Volumenstromes werden hydrostatische Unterschiede, die sich durch das unterschiedliche Höhenniveau der verschiedenen Siphon-Dichtungen ergeben, ausgeglichen. Bevorzugt sind diese Mittel zum Einstellen und Regeln des Volumenstroms von Einstellventilen gebildet, die beispielsweise bei Inbetriebnahme der Anlage einmal eingestellt werden. Durch die Einstellung des Volumenstromes der Sperrflüssigkeit kann auch unterschiedlichen Verschmutzungsbedingungen an den einzelnen Siphon-Dichtungen Rechnung getragen werden, d.h. der Volumenstrom an solche Siphon-Dichtungen, an denen die Sperrflüssigkeit durch die Ausbildung und/oder Anordnung der betreffenden Dichtung und/oder durch äußerer Einflüsse einer höheren Verschmutzung oder Verkeimung unterliegt, wird höher eingestellt als an solche Siphon-Dichtungen, an denen der Grad der Verschmutzung geringer ist.

Um eventuell auftretenden Fehler im Versorgungssystem zur Versorgung der Siphon-Dichtungen mit der Dichtungs- oder Sperrflüssigkeit sofort zu erkennen und im Falle eines Fehlers entsprechende Maßnahmen, beispielsweise die Absetzung einer Fehlermeldung und/oder die Unterbrechung des Füllprozesses zu veranlassen, ist in dem Sperrflüssigkeitsrücklauf jeder Siphon-Dichtung ein Durchflussmesser angeordnet, der entweder den Volumenstrom der zurückfließenden Sperrflüssigkeit tatsächlich ermittelt und mit dem Volumenstrom der der betreffenden Siphon-Dichtung zugeflossenen Sperrflüssigkeit vergleicht, sodass bei einem eine zulässige Toleranzgrenze übersteigenden Unterschied die Fehlermeldung und/oder die Produktionsunterbrechung veranlasst werden oder aber die Fehlermeldung und/oder die sofortige Produktionsunterbrechung werden dann veranlasst, wenn von dem betreffenden Durchflussmesser keine rückfließende Sperrflüssigkeit festgestellt wird oder aber der von dem Durchflussmesser ermittelte Volumenstrom unter einem vorgegebenen Schwellwert liegt.

Eine Niveauregelung des Flüssigkeitsspiegels der Sperrflüssigkeit in den Siphon-Dichtungen ist bei der erfindungsgemäßen weder vorgesehen noch erforderlich. Hierdurch ergibt sich eine wesentliche Vereinfachung der Konstruktion und darüber hinaus eine wesentlich verbesserte Betriebssicherheit, da das Niveau des Flüssigkeitsspiegels regelnde elektronische Regelkreise vermieden sind.

Bei einer weiteren Ausführungsform der Erfindung ist die wenigstens eine Siphon-Dichtung mit wenigstens einer Austrittsöffnung oder -düse für ein Reinigungs- oder Sterilisationsmedium versehen, sodass diese Dichtung bzw. deren Ringkanal dann in einer CIP-Reinigung oder SIP-Sterilisation gereinigt und/oder sterilisiert werden kann, was insbesondere bei einer Anlage mit einer Vielzahl von an Einhausungsübergängen vorgesehenen Siphon-Dichtungen von großem Vorteil ist, insbesondere werden die Reinigung und Sterilisation der Siphon-Dichtungen einer Anlage mit einer Vielzahl solcher Dichtungen wesentlich vereinfacht und können mit geringem Zeitaufwand durchgeführt werden..

Weiterbildungen der Erfindung sind Gegenstand der Unteransprüche. Die Erfindung wird im Folgenden anhand der Figuren an einem Ausführungsbeispiel näher erläutert.

Es zeigen:
- Fig. 1: in sehr vereinfachter Blockdarstellung mehrere zu einer Anlage zusammengestellte Einzelmaschinen für eine kaltsterile oder kaltaseptische Abfüllung eines Füllgutes in Flaschen;
- Fig. 2: in Teildarstellung einen der Behandlungs- bzw. Sterilisationsköpfe einer Vorrichtung oder Einzelmaschine (Sterilisator) zum Sterilisieren der Flaschen, zusammen mit einer einen sterilen Raum von einem nicht sterilen Raum, z.B. derUmgebung trennenden Siphon- oder Labyrinth-Dichtung an einem Einhausungsübergang
- Fig. 3: ein Versorgungssystem zur Versorgung mehrerer Siphon- und Labyrinth-Dichtungen mit der erforderlichen Dicht- oder Sperrflüssigkeit
- Fig. 4: eine Darstellung wie Figur 2, jedoch in einer Ausführung für eine CIP-Reinigung und/oder SIP-Sterilisation der Siphon- bzw. Labyrinth-Dichtung;

Die in der Figur 1 allgemein mit 1 bezeichnete Gesamtanlage dient zum kaltaseptischen Abfüllung eines flüssigen Füllgutes in Flaschen 2, die in der Anlage 1 über einen Transporteur 3 (Pfeil A) zugeführt und z.B. in der Anlage zunächst gereinigt und in einem Sterilisator 4 mit einem geeigneten Behandlungsmedium, u.a. mit einem erhitzten oder verdampften Aerosol bestehend aus Luft und Wasserperoxyd (H₂O₂) behandelt, anschließend in einer Füllmaschine 5 mit dem Füllgut gefüllt und schließlich in einem Verschließer 6 verschlossen werden, sodass die gefüllten und verschlossenen Flaschen 2 dann über den Transporteur 7 einer weiteren Station, z.B. eine Etikettiermaschine zugeführt werden können.

Innerhalb der Anlage 1 bewegen sich die Flaschen in einem keimfreien, nach Außen steril abgedichteten Raum, der durch eine entsprechende Einhausung gebildet ist. Da aber der Sterilisator 4 ebenso wie andere Einzelmaschinen, z.B. die Füllmaschine 5 und die Verschließmaschine 6 sowie eventuell ein nicht dargestellter Rinser als Maschinen umlaufender Bauart ausgebildet sind, ergeben sich im Bereich der Einhausung bzw. an der Trennung zwischen dem sterilen Raum und dem nicht sterilen Raum auch Einhausungsübergange zwischen jeweils einem rotierenden oder umlaufenden Element und einem ortsfesten, d.h. nicht umlaufenden Element. Ein derartiger Übergang ist in der Figur 2 beispielhaft dargestellt und mit dem Pfeil 8 bezeichnet. Um solche Übergänge abzudichten, sind dort Siphon- oder Labyrinth-Dichtungen vorgesehen. Eine derartige Dichtung ist in der Figur 2 beispielhaft dargestellt und allgemein mit 9 bezeichnet.

Im Detail zeigt die Figur 2 einen Behandlungskopf 10 des Sterilisators 4. Dieser Behandlungskopf ist an der Oberseite eines um eine vertikale Maschinenachse umlaufend angetriebenen scheibenartigen Rotors 11 vorgesehen und weist im Wesentlichen die dem Fachmann bekannte Ausbildung auf, und zwar u.a. mit einem Düsenrohr 12, welches über die Unterseite des Rotors 11 vorsteht und der zum Sterilisieren der jeweiligen Flasche 2 in diese durch ihre Flaschenmündung 2.1 einführbar ist. Die Flaschen 2 sind jeweils an einem Flaschenträger 13 gehalten, der im Bereich jedes Behandlungskopfes 10 am Rotor 11 vorgesehen ist. Das Absenken und Anheben des Düsenrohres erfolgt pneumatisch durch eine im Gehäuse des Behandlungskopfes 10 vorgesehene Betätigungseinrichtung (Kolben 14 und Rückstellfeder 15). Im Behandlungskopf 10 ist weiterhin ein schraubenförmiger Kanal 16 ausgebildet, der während der Sterilisationsphase von dem in einer Düsenanordnung 17 bereitgestellten Behandlungs- oder Sterilisationsmedium durchströmt wird. Der Behandlungskopf 10 ist weiterhin an der Oberseite des scheibenförmigen Rotors 11 abgedichtet so befestigt, dass lediglich das Düsenrohr 12 durch eine abgedichtete Öffnung 18 im Rotor 11 über die Unterseite dieses Rotors vorsteht.

Der Rotor 11 sowie auch eine mit dem Rotor nicht umlaufende, d.h. feststehende Wandung 19 an ein Maschinengestell 20 sind Teile der Einhausung, die einen sterilen Raum 21, der unterhalb des Rotors 11 und innerhalb der Wandung 19 gebildet ist und in welchem sich die Flaschen 2 bewegen, von einem äußeren, nicht sterilen Raum 22 trennt. An dem Übergang 8 zwischen dem Rotor 11 und dem ortsfesten Wandelement 19 befindet sich, wie bereits ausgeführt eine Siphon- bzw. Labyrinth-Dichtung 9. Diese besteht bei der dargestellten Ausführungsform im Wesentlichen aus einem mit dem Rotor 11 nicht umlaufenden, am Maschinengestell 20 vorgesehenen, die vertikale Achse des Rotors 11 konzentrisch umschließenden Ring 23, der einen an der Oberseite offenen Ringkanal 24 bildet. In diesen Ringkanal 24 reicht von oben her ein kreisringförmiger, die Achse des Rotors 11 konzentrisch umschließender Wandabschnitt 25 hinein, der Bestandteil eines am Umfang des kreisscheibenförmigen Rotors 11 befestigten Ringkörpers 26 ist.

Zum sterilen Abdichten des Raumes 21 gegenüber der Umgebung 22 ist der Ringkanal 24 bis zu einem Niveau 27 mit einer Sperrflüssigkeit gefüllt, sodass der Wandabschnitt 25 mit einem größeren Teil seiner axialen Länge in diese Flüssigkeit eingetaucht ist und sich hierdurch die Siphon- oder Labyrinth-Dichtung 9 ergibt.

Die Sperrflüssigkeit besteht beispielsweise aus sterilem bzw. destilliertem Wasser und besitzt, um den hygienischen Anforderungen des Füllprozesses Rechnung zu tragen, sterilisierende, reinigende und keimtötende Eigenschaften, was insbesondere durch Einhaltung einer Mindestkonzentration an einem keimtötenden und sterilisierenden Zusatz, beispielsweise an H₂O₂ erreicht wird. Die H₂O₂-Konzentration beträgt beispielsweise 35 %.

Am Ringkörper 26 ist bezogen auf die Achse des Rotors 11 radial außen liegend ein Dichtungsring 28 mit Dichtungslippe 29 aus einem geeigneten gummielastischen Material oder elastomeren Kunststoff vorgesehen. Die Dichtungslippe 29 des, die Achse des Rotors 11 konzentrisch umschließenden Dichtungsrings 28 liegt auf einer ringförmigen, die Achse des Rotors 11 ebenfalls konzentrisch umschließenden Abdichtfläche 30 auf, die an der dem Rotor 11 abgewandten, radial außen liegenden Seite des Ringes 23 vorgesehen ist. Die mit der Abdichtfläche 30 zusammenwirkende Dichtung 28 bildet eine zusätzliche mechanische Dichtung 31. Wesentlich hierbei ist, dass diese Dichtung 31 zwischen der Siphon- bzw. Labyrinth-Dichtung 9 und dem nicht sterilen Bereich 22, z.B. der Umgebung vorgesehen ist, d.h. die mechanische Dichtung 31 die Siphon- bzw. Labyrinth-Dichtung 9 gegenüber die Umgebung 22 abschirmt.

Durch die mechanische Dichtung 31 wird u.a. verhindert, dass Sperr- oder Sperrflüssigkeit oder das in dieser Flüssigkeit vorhandene Sterilisationsmedium in die Umgebung gelangt und dadurch sich in dieser Umgebung aufhaltende Personen, insbesondere auch Bedienungspersonal, zumindest durch den Geruch der Sperrflüssigkeit beeinträchtigt und/oder durch diese Sperrflüssigkeit verschmutzt und/oder gefährdet werden.

Durch die mechanische Dichtung 31 ist die Sperrflüssigkeit gegen Verschmutzung und/oder Verkeimung von der Umgebung 22 her wirksam geschützt, sodass die angestrebte Sperrwirkung mit hoher Sicherheit erreicht wird.

Wesentlich für die Erzielung der gewünschten Sperrwirkung ist u.a., dass der Ringkanal 26 mit der Sperrflüssigkeit ausreichend, d.h. bis zu dem Niveau 27 gefüllt ist und somit der Abschnitt 25 ausreichend tief in die Sperrflüssigkeit hineinreicht. Dies wird dadurch sichergestellt, dass während des Füllbetriebes über einen oder mehrere Einlässe 32 Sperrflüssigkeit dem Ringkanal 24 ständig zugeführt wird und diese Flüssigkeit über einen oder mehrere Auslässe 33 ständig aus dem Ringkanal 24 abgeführt wird. Die Auslässe 33 sind als Überläufe ausgeführt, sodass sich hierdurch selbsttätig, d.h. ohne eine Regelung das Niveau 27 des Flüssigkeitsspiegels der Sperrflüssigkeit im Ringkanal 24 einstellt.

Im Bereich der Anlage 1 sind mehrere Übergänge 8 zwischen einem umlaufenden Teil und einem ortsfesten Teil der Einhausung vorgesehen, und zwar beispielsweise im Bereich der Füllmaschine 5 und im Bereich des Verschließers 6. An allen diesen Übergängen 8 sind der Siphon- bzw. Labyrinth-Dichtung 9 entsprechende Siphon- oder Labyrinth-Dichtungen vorgesehen, und zwar bevorzugt wiederum mit jeweils einer zusätzlichen mechanischen Dichtung 31 an der außen liegenden, d.h. der Umgebung zugewandten Seite der jeweiligen Siphon-Dichtung 9.

Zur Versorgung sämtlicher Siphon-Dichtungen 9, die u.a. maschinenbedingt auf unterschiedlichem Niveau angeordnet sind, dient das in der Figur 3 wiedergegebene Versorgungssystem. Dieses umfasst u.a. einen Aufbereitungs- und Vorratstank 34 für die frische Sperrflüssigkeit. Diesem Tank werden über von einem Prozessor 35 gesteuerte Steuerventile 36 und 37 H₂O₂ sowie destilliertes und steriles Wasser zugeführt, und zwar in Abhängigkeit von der erforderlichen und von einem Sensor 38 überwachten H₂O₂-Konzentration (z.B. 35%) der Sperrflüssigkeit.

Der Versorgungstank 34 ist an verschiedene Ring- oder Versorgungsleitungen 41 angeschlossen, die jeweils über ein Regelventil 42 zur Einstellung des Volumenstroms bzw. der Durchflussmenge mit den Einlässen 32 des Ringkanals 24 einer Siphon-Dichtung 9 verbunden sind. Das jeweilige Regelventil 42 wird dabei beispielsweise bei Inbetriebnahme oder bei einem Probelauf derart eingestellt, dass trotz des unterschiedlichen Höhenniveaus der einzelnen Siphon-Dichtungen 9 dem Ringkanal 24 jeder Siphon-Dichtung 9 ausreichend Sperrflüssigkeit zufließt, und zwar nicht nur zur Einhaltung des erforderlichen Niveaus 27 des Flüssigkeitsspiegels der Sperrflüssigkeit in dem jeweiligen Ringkanal 24, sondern auch zur Erzielung eines ausreichenden Austauschs der Sperrflüssigkeit in dem jeweiligen Ringkanal 24, u.a. auch in Abhängigkeit von dem zu erwartenden Verschmutzungsgrad. Mit dem jeweiligen Regelventil 42 wird somit bevorzugt ein konstanter Volumenstrom für die der jeweiligen Siphon-Dichtung 9 zuflie-ßende Sperrflüssigkeit eingestellt.

Die Auslässe 33 jedes Ringkanals 24 sind mit einer gemeinsamen Leitung 43 verbunden, in welcher ein Durchflussmesser 44 vorgesehen ist und die zu einem Puffertank 45 führt. Überein am Auslass des Puffertanks 45 vorgesehenes Steuerventil 46 wird der Puffertank 45 niveaugesteuert entleert, und zwar in eine für sämtliche Siphon-Dichtungen 9 gemeinsame Ring- oder Sammelleitung 47, über die die Sperrflüssigkeit mittels einer in dieser Sammelleitung vorgesehene, zusätzlichen Pumpe 48 an den Tank 34 zurückgeführt wird. In der Sammelleitung 47 ist eine Sensor- oder Analyseeinheit 49 vorgesehen, mit der der H₂O₂-Gehalt der rückgeführten Sperrflüssigkeit analysiert wird, sodass dann in Abhängigkeit von den von dieser Sensoreinheit 49 gelieferten Messdaten über den Prozessor 35 die Zugabe an H₂O₂ gesteuert werden kann, und zwar zur Aufrechterhaltung der erforderlichen H₂O₂-Konzentration.

Durch das in der Figur 3 dargestellte Versorgungssystem ist u.a. sichergestellt, dass sämtliche Siphon-Dichtungen 9 auch auf unterschiedlichem Höhenniveau ausreichend mit Sperrflüssigkeit versorgt sind und die Sperrflüssigkeit in jeder Siphon-Dichtung 9 auch die erforderliche H₂O₂-Konzentration aufweist. Einen wesentlichen Sicherheitsfaktor bildet hierbei der in der Rückleitung 43 jeder Siphon-Dichtung 9 individuell vorgesehene Durchflussmesser 44. Der Durchflussmesser 44 überwacht, dass eine ausreichende Menge an Sperrflüssigkeit über die als Überläufeausgebildeten Auslässe 33 zurückfließt. Dann, wenn die den Durchflussmesser 44 durchströmende Menge an Sperrflüssigkeit einen vorgegebenen unteren Schwellwert unterschreitet, wird aufgrund der Messdaten des Durchflussmessers 44 eine Störung der Anlage 1 optisch und/oder akustisch angezeigt und/oder der Betrieb der Anlage 1 gestoppt.

Hierfür wird mit dem Durchflussmesser 44 beispielsweise der Volumenstrom der von der Siphon-Dichtung zurückfließenden Sperrflüssigkeit ermittelt und dann mit dem festen Wert des Volumenstroms der der jeweiligen Siphon-Dichtung 9 zufließenden Sperrflüssigkeit verglichen. Bei einer über einen vorgegebenen Toleranzwert hinausgehenden Differenz wird eine Fehlermeldung abgesetzt, die zu dem optischen und/oder akustischen Fehlersignal führt und/oder eine sofortige Produktionsunterbrechung veranlasst. Grundsätzlich besteht z.B. auch die Möglichkeit, den Durchflussmesser 44 so auszubilden, dass eine Fehlermeldung dann veranlasst wird, wenn der Volumenstrom der von der jeweiligen Siphon-Dichtung 9 zurückfließenden Sperrflüssigkeit einen vorgegebenen Schwellwert unterschreitet.

Vorstehend wurde davon ausgegangen, dass die rückgeführte Sperrflüssigkeit nach dem Passieren der Sensoreinheit 49 wieder in den Tank 34 gelangt. Grundsätzlich besteht auch die Möglichkeit eine weitere Aufbereitung der Sperrflüssigkeit vorzusehen, bevor diese dann in den Tank 34 zurückgeführt wird.

Die beschriebene Ausbildung der Siphon-Dichtungen 9 gestattet es auch, beim Reinigen der Anlage 1 sämtliche Siphon-Dichtungen 9 im Rahmen einer ClP-Reinigung (cleaning in place) zu reinigen sowie im Rahmen einer SIP- Sterilisation (sterilisation in place) zusätzlich zu sterilisieren. Gerade im Bereich der kaltaseptischen Abfüllung ist es von besonderer Bedeutung, sämtliche innen liegenden, d.h. im sterilen Raum 21 befindlichen Bereiche einer Anlage 1 regelmäßig zu reinigen und zu desinfizieren bzw. sterilisieren.

Für die CIP-Reinigung bzw. SIP-Sterilisation sind entsprechend der Figur 4 an der jeweiligen Siphon-Dichtung 9 zusätzlich zu den Einlässen 32 und Auslässen 33 Düsen bzw. Düsenöffnungen 50 und 51 vorgesehen, die eine Sprüh- und Desinfektionsvorrichtung bilden und über die die jeweilige Siphon-Dichtung 9 und dabei insbesondere auch deren Ring 23 einschließlich des Ringkanals 24 mit einer Reinigungsflüssigkeit gereinigt bzw. ausgespült und anschließend mit einem flüssigen Desinfektions- oder Sterilisationsmedium, beispielsweise mit einer höher konzentrierten Wasserstoffperoxydlösung behandelt werden können. Die Düsenöffnungen 50 und 51 sind hierfür an ein entsprechendes System zum Zuführen des Reinigungs- und/oder Sterilisationsmedium angeschlossen. Das in den Ringkanal 24 gelangende Behandlungsmedium fließt über die Auslässe 33 ab. Zusätzlich, während des normalen Füllbetriebes verschlossene Auslässe 52 dienen zum vollständigen Entleeren des jeweiligen Ringkanals 24.

Bei der dargestellten Ausführungsform sind die Düsen bzw. Düsenöffnungen 50 und 51 an dem rotierenden Teil, d.h. an dem mit dem Rotor umlaufenden Ringkörper 26 vorgesehen, sodass mit einer relativ geringen Menge an Reinigungs- und Desinfektionsmedium eine Reinigung der gesamten Siphon-Dichtung 9 und insbesondere des Ringes 23 mit dem Ringkanal 24 möglich ist.

### Bezugszeichenliste

- 1: Anlage zur aseptischen Kaltabfüllung
- 2: Flasche
- 3: Transporteur
- 4: Sterilisator
- 5: Füllmaschine
- 6: Verschließer
- 7: Transporteur
- 8: Übergangzwischen einem umlaufenden und einem ortsfesten Teil der Einhausung
- 9: Siphon- oder Labyrinth-Dichtung
- 10: Behandlungskopf
- 11: Rotor
- 12: Düsenrohr
- 13: Flaschen- oder Behälterträger
- 14: Kolben
- 15: Rückstellfeder
- 16: Kanal
- 17: Düsenanordnung
- 18: Öffnung
- 19: Wandelement
- 20: Maschinenrahmen
- 21: steriler Raum
- 22: nicht steriler Raum bzw. Umgebung
- 23: Ring
- 24: Ringkanal
- 25: Ringabschnitt
- 26: Ringkörper
- 27: Niveau der Dichtungs- oder Sperrflüssigkeit
- 28: Dichtungsring
- 29: Dichtungslippe
- 30: Abdichtfläche
- 31: mechanische Dichtung
- 32: Einlass
- 33: Auslass
- 34: Tank
- 35: Prozessor
- 36, 37: Steuerventil
- 38: Sensor
- 39: Pumpe
- 40: Verteiler
- 41: Versorgungsleitung
- 42: Stromregelventil
- 43: Rückleitung
- 44: Durchflussmesser
- 45: Puffertank
- 46: Steuerventil
- 47: Sammelleitung
- 48: Pumpe
- 49: Sensoreinheit
- 50, 51: Austrittsöffnung oder Düse für Reinigungs- oder Sterilisierungsmedium
- 52: Auslass

- A: Transportrichtung

## Patentansprüche

1. Dichtungsanordnung zum Abdichten eines Übergangs (8) zwischen einem umlaufenden und einem ortsfesten Maschinenelement (11; 19, 20) einer Anlage (1) oder Vorrichtung zur Behandlung von Flaschen oder dergleichen Behältern (2), insbesondere zum Abdichten des Übergangs (8) zwischen einem umlaufenden und einem ortsfesten Teil einer einen sterilen Raum oder Bereich (21) von einem nicht sterilen Raum oder Bereich (22) trennenden Einhausung einer Anlage zum kaltaseptischen Abfüllen,
mit einer eine Relativbewegung zwischen den Maschinenelementen (11, 19) ermöglichenden Siphon-Dichtung (9), die wenigstens einen eine Achse des umlaufenden Maschinenelementes (11) konzentrisch umschließenden Ringkanal (24) zur Aufnahme einer Dichtungs- oder Sperrflüssigkeit an einem Maschinenelement (19, 20) sowie wenigstens einen in den Ringkanal (24) und in die dortige Sperrflüssigkeit hineinreichenden ringförmigen Wandabschnitt (25) am anderen Maschinenelement (11) aufweist,
**dadurch** gekennzeichet,
dass an wenigstens einer Seite der wenigstens einen Siphon-Dichtung (9) eine den Übergang(8) überbrückende mechanische Dichtung (31) mit wenigstens einem Dichtungselement (28) am umlaufenden und/oder am ortsfesten Maschinenelement (11;19, 20) sowie mit wenigstens einer mit dem Dichtungselement (28) zusammenwirkenden Abdichtfläche (30) am ortsfesten und/oder am umlaufenden Maschinenelement (19, 20;11) vorgesehen ist.

2. Dichtungsanordnung nach Anspruch 1, **dadurch gekennzeichnet, dass** die mechanische Dichtung (31) an der dem nicht sterilen Raum oder Bereich (22) zugewandten Seite der wenigstens einen Siphon-Dichtung (9) vorgesehen ist.

3. Dichtungsanordnung nach Anspruch 1 oder 2, **dadurch gekennzeichnet, dass** die wenigstens eine mechanische Dichtung (31) an der dem sterilen Raum oder Bereich (21) zugewandten Seite der wenigstens einen Siphon-Dichtung (9) vorgesehen ist.

4. Dichtungsanordnung nach einem der vorhergehenden Ansprüche, **dadurch gekennzeichnet, dass** die wenigstens eine mechanische Dichtung (31) die wenigstens eine Siphon-Dichtung (9) umschließt.

5. Dichtungsanordnung nach einem der vorhergehenden Ansprüche, **dadurch gekennzeichnet, dass** die wenigstens eine mechanische Dichtung (31) von der wenigstens einen Siphon-Dichtung (9) umschlossen ist.

6. Dichtungsanordnung nach einem der vorhergehenden Ansprüche, **dadurch gekennzeichnet, dass** das wenigstens eine Dichtungselement ein Dichtungsring (28) ist.

7. Dichtungsanordnung nach einem der vorhergehenden Ansprüche, **dadurch gekennzeichnet, dass** das wenigstens eine Dichtungselement zumindest eine mit der Abdichtfläche (30) zusammenwirkende Dichtungslippe (29) aufweist.

8. Dichtungsanordnung nach einem der vorhergehenden Ansprüche, **dadurch gekennzeichnet, dass** der wenigstens eine Ringkanal (24) zumindest einen Einlass (32) sowie wenigstens einen Auslass (33) für die Sperrflüssigkeit aufweist.

9. Dichtungsanordnung nach Anspruch 8, **dadurch gekennzeichnet, dass** der wenigstens eine Auslass (33) als ein das Niveau des Flüssigkeitsspiegels (27) der Sperrflüssigkeit einstellender Überlauf ausgefüht ist.

10. Dichtungsanordnung nach einem der vorhergehenden Ansprüche, **gekennzeichnet durch** wenigstens eine Austrittsöffnung oder -düse (50, 51) für ein Reinigungs- und/oder Sterilisationsmedium zum Reinigen und/oder Sterilisieren der Dichtungsanordnung und dabei insbesondere auch der wenigstens einen Siphon-Dichtung (9) in eines CIP-Reinigung- und/oder SIP-Sterilisationsprozesses.

11. Dichtungsanordnung nach Anspruch 10, **dadurch gekennzeichnet, dass** die wenigstens eine Austrittsöffnung oder -düse (50, 51) an dem umlaufenden Maschinenelement (11) vorgesehen ist.

12. Dichtungsanordnung nach Anspruch 10 oder 11, **dadurch gekennzeichnet, dass** die wenigstens eine Austrittsöffnung oder -dü se (50, 51) an einem Element (26) der Siphon-Dichtung (9), vorzugsweise an einem an dem umlaufenden Maschinenelement (11) zu befestigenden Elementen der Siphon-Dichtung (9) vorgesehen ist.

13. Dichtungsanordnung nach einem der Ansprüche 10 bis 12, **dadurch gekennzeichnet, dass** die wenigstens eine Austrittsöffnung oder -düse (50, 51) dem wenigstens einen Ringkanal (24) der wenigstens einen Siphon-Dichtung (9) und/oder dem diesen Ringkanal (24) aufweisenden Element (23) der Siphon-Dichtung (9) gegenüberliegend vorgesehen ist.

14. Anlage oder Vorrichtung zum Behandeln von Flaschen oder dergleichen Behältern (2), mit wenigstens einem Übergang (8) zwischen einem umlaufenden Maschinenelement (11) und einem ortsfesten Maschinenelement (19, 20) sowie mit einer an dem Übergang(8) vorgesehenen und die Relativbewegung zwischen den Maschinenelementen ermöglichenden Dichtungsanordnung, **dadurch gekennzeichnet,**
**dass** die Dichtungsanordnung nach einem der vorhergehenden Ansprüche ausgebildet ist.

15. Anlage nach Anspruch 14, **dadurch gekennzeichnet, dass** bei einer Anlage zum kaltaseptischen Abfüllen eines flüssigen Füllgutes in Flaschen oder dergleichen Behälter (2) die den Übergang (8) bildenden Maschinenelemente Teile (11, 19) einer einen sterilen Raum oder Bereich (21) von wenigstens einem nicht sterilen Raum oder Bereich trennenden Einhausung sind.

16. Anlage nach Anspruch 14 oder 15, **dadurch gekennzeichnet, dass** der wenigstens eine Einlass des wenigstens einen Ringkanals (24) der jeweiligen Siphon-Dichtung (9) mit einem Reservoir (34) verbunden ist, aus welchem dem Ringkanal (24) ständig Sperrflüssigkeit zugeführt wird.

17. Anlage nach Anspruch 16, **gekennzeichnet durch** einen Durchflussmesser (44) an dem wenigstens einen als Überlauf ausgebildeten Auslass (33) des jeweiligen Ringkanals (24), wobei der Durchflussmesser (44) zur Überwachungdes von dem Ringkanal (24) abfließenden Volumenstroms der Sperrflüssigkeit von dieser durchströmt wird.

18. Anlage nach Anspruch 17, **dadurch gekennzeichnet, dass** der Durchflussmesser (44) zur Erzeugung eines Messsignals dient, welches eine Fehlermeldung und/oder eine sofortige Produktionsunterbrechung dann bewirkt, wenn der von dem wenigstens einen Ringkanal (26) zurückfließende Volumenstrom nicht dem Volumenstrom der dem wenigstens einen Ringkanal (26) zufließenden Sperrflüssigkeit entspricht und/oder der zurückfließende Volumenstrom einen vorgegebenen Schwellwert unterschreitet.

19. Anlage nach einem der vorhergehenden Ansprüche, **dadurch gekennzeichnet, dass** in einer mit dem wenigstens einen Einlass (32) der wenigstens einen Siphon-Dichtung (9) verbundenen Versorgungsleitung (41) mittel zur Einstellung oder Regelung des der wenigstens einen Siphon-Dichtung (9) zufließenden Volumenstroms der Sperrflüssigkeit vorgesehen ist.

20. Anlage nach einem der vorhergehenden Ansprüche, **gekennzeichnet durch** wenigstens eine Sensoreinheit (40) zur ständigen Analyse der rückgeführten Sperrflüssigkeit, insbesondere zur Bestimmung der Konzentration eines sterilisierenden Mediums in der Sperrflüssigkeit, über die (Sensoreinheit) die rückgeführte Sperrflüssigkeit an das Reservoir (4) oder an eine Einrichtung zur Aufbereitung der Sperrflüssigkeit gelangt.

21. Anlage nach einem der vorhergehenden Ansprüche, **gekennzeichnet durch** mehrere, an jeweils einem Übergangzwischen einem umlaufenden und einem ortsfesten Maschinenelement (11,19) vorgesehenen Dichtungsanordnungen mit jeweils wenigstens einer Siphon-Dichtung (9), wobei sämtliche Siphon-Dichtungen (9) aus einem gemeinsamen Reservoir (34) mit der Sperrflüssigkeit versorgt werden.

22. Anlage nach Anspruch 21, **dadurch gekennzeichnet, dass** in der Versorgungsleitung (41) jeder Siphon-Dichtung (9) die Mittel zur Einstellung und/oder Regelung des Volumenstromes der zufließenden Sperrflüssigkeit eigenständig vorgesehen sind.

23. Anlage nach Anspruch 21 oder 22, **dadurch gekennzeichnet, dass** sämtlichen Siphon-Dichtungen (9) oder Gruppen solcher Dichtungen eine gemeinsame Pumpe (39) zugeordnet ist.

24. Anlage nach einem der vorhergehenden Ansprüche **dadurch gekennzeichnet, dass** an dem wenigstens einen Auslass (33) oder an dem an diesen Auslass (33) angeschlossenen Rücklauf (43) jeder Siphon-Dichtung ein eigener Durchflussmesser (44) vorgesehen ist.

25. Anlage nach einem der vorhergehenden Ansprüche, **dadurch gekennzeichnet, dass** das Reservoir (34) zum Versorgen der Siphon-Dichtungen (9) mit Sperrflüssigkeit zugleich das Reservoir zum Sammeln der rückgeführten Sperrflüssigkeit ist.

26. Anlage nach einem der vorhergehenden Ansprüche, **dadurch gekennzeichnet, dass** am Reservoir (34) für die Sperrflüssigkeit Mittel (35, 36, 37, 38) zum Einstellen und Regeln einer vorgegebenen Konzentration an Sterilisationsmedium oder zum Ergänzen des Sterilisationsmediums vorgesehen sind.

## Claims

1. Sealing arrangement for the sealing of a intersection (8) between a rotating and a fixed machine element (11; 19, 20 ) of an installation(1) or device for the handling of bottles or similar containers (2), in particular for the sealing-off of the intersection (8) between a rotating and a fixed part of an enclosure of an installation for cold-aseptic filling separating a sterile space or area (21) from a non-sterile space or area(22) with a siphon seal (9), enabling a relative movement between the machine elements (11. 19), which has an annular channel (24) concentrically enclosing one axis of rotating machine element (11) for containing a blocking or sealing liquid on a machine element (19, 20) and at least one annular wall section (15) on the other machine element (11) extending into the annular channel and into the sealing liquid that is there.
**characterized in that**,
at least one side of the (at least) one siphon seal (9) is fitted with a mechanical seal (31) that bypasses the intersection (8) with at least one sealing element (28) on the rotating and /or fixed machine element (11; 19, 20) and with at least one sealing surface (30) on the fixed *and*/*or* rotating machine element (19, 20; 11) that interacts with the sealing element (30).

2. Sealing arrangement as per Claim 1, **characterized in that** the mechanical seal (31) is provided on the side of the (at least) one siphon seal (9) that faces the non-sterile space or area.

3. Sealing arrangement as per Claim 1 or 2, **characterized in that** the (at least) one mechanical seal (31) is provided on the side of the (at least) one siphon seal (9) on the side that faces the sterile space or area (21).

4. Sealing arrangement as per one of the aforementioned claims, **characterized in that** the (at least) one mechanical seal (31) encloses the (at least) one siphon seal (9).

5. Sealing arrangement as per one of the aforementioned claims, **characterized in that** the (at least) one mechanical seal (31) is enclosed by the (at least) one siphon seal.

6. Sealing arrangement as per one of the aforementioned claims, **characterized in that** at least one sealing element is a seal ring (28).

7. Sealing arrangement as per one of the aforementioned claims, **characterized in that** at least one sealing element has at least one sealing lip (29) that interacts with the sealing surface (30).

8. Sealing arrangement as per one of the aforementioned claims, **characterized in that** the (at least) one annular channel (24) has at least one inlet point (32) and at least one outlet point (33) for the sealing liquid.

9. Sealing arrangement as per Claim 8, **characterized in that** the (at least) one outlet point(33) is designed as an adjusting overflow for the level of the sealing liquid (27).

10. Sealing element as per one of the aforementioned claims, **characterized in that** there is at least one outlet point or nozzle (50, 51) for a means of cleaning and/or sterilization of the sealing arrangement and in particular of the (at least) one siphon seal (9) in a CIP (Cleaning in Place) cleaning and/or SIP (Sterilization in Place) sterilization process.

11. Sealing arrangement as per Claim 10, **characterized in that** the (at least) one outlet point or nozzle (50, 51) is fitted on the rotating machine element (11).

12. Sealing arrangement as per Claim 10 or 11, **characterized in that** the (at least) one outlet point or nozzle is provided on one element (26) of the siphon seal (9), preferably on one of the elements of the siphon seal to be mounted on the rotating machine element (11).

13. Sealing arrangement as per one of the Claims 10 to 12, **characterized in that** there is (at least) one outlet point opening or nozzle (50, 51) that is positioned opposite to the (at least) one annular channel (24) of the (at least ) one siphon seal (9) and or to the element (23) of the siphon seal (9).

14. Assembly or device for the handling of bottles or similar containers (2), with at least one intersection (8), between the rotating machine element (11) and a fixed machine element (19, 20) and with a sealing arrangement fitted on the intersection and enabling the interaction between the machine elements, **characterized in that** the sealing arrangement is designed in accordance with one of the aforementioned claims.

15. Assembly as per Claim 14, **characterized in that** with an assembly for the cold-aseptic filling with a liquid product of bottles or similar containers (2), which are the machine element parts (11, 19) forming the intersection (8) of an enclosure separating a sterile space or area (21) from at least one non-sterile space or area.

16. Assembly as per Claim 14 or 15, **characterized in that** the (at least) one inlet point of the (at least) one annular channel (24) of the respective siphon seal (9) is connected to a reservoir (34), from which sealing liquid is constantly fed to the annular channel (24).

17. Assembly as per Claim 16, **characterized by** a flow meter (44) on the (at least) one outlet point of the respective annular channel(24) designed as an overflow, whereby the draining volume flow of the sealing liquid from the annular channel (24) is run through the flow meter (44) for monitoring by the latter.

18. Assembly as per Claim 17, **characterized in that** the flow meter (44) serves to generate a measuring signal, which then triggers an error message and/or an immediate interruption of production, if the back-flowing volume flow from the (at least) one annular channel (26) does not correspond to the volume flow of the inflowing sealing liquid to the (at least) one annular channel (26) and/or the back-flowing volume flow is less than a preset threshold value.

19. Assembly as per one of aforementioned claims, **characterized in that** a means for adjusting or controlling of the (at least) one siphon seal (9) inflowing volume-flow of the sealing liquid to the (at least) one siphon seal (9) is provided in a supply line (41) connected to the (at least) one inlet point (32) of the (at least) one siphon seal (9).

20. Assembly as per one of the aforementioned claims, **characterized by** there being at least one sensor unit (40) for the constant analysis of the back-flowing sealing liquid, in particular for the determining of the concentration of a sterilization medium in the sealing liquid, via which the back-flowing sealing liquid gets into the reservoir (4) or to a device for preparing the sealing liquid.

21. Assembly as per one of the aforementioned claims, **characterized by** several sealing arrangements on respectively one intersection between a rotating and a fixed machine element (11, 19) each having at least one siphon seal (9), whereby all of the siphon seals (9) are supplied with the sealing liquid from one common reservoir (34).

22. Assembly as per Claim 21 **characterized in that** the means for adjusting and/or controlling of the flow volume of the inflowing sealing liquid are provided independently in the supply line (41) of each siphon seal.

23. Assembly as per Claim 21 or 22, **characterized in that** a common pump (39) is assigned to all of the siphon seals (9) or groups of such seals.

24. Assembly as per one of the aforementioned claims **characterized in that** its own flow meter (44) is fitted to the (at least) one outlet point (33) or to the return flow of each siphon seal connected to this outlet point (33).

25. Assembly as per one of the aforementioned claims, **characterized in that** the reservoir (34) for supplying the siphon seals (9) is at the same time the reservoir for collecting the re-circulated sealing liquid.

26. Assembly as per one of the aforementioned claims, **characterized in that** the means (35, 36, 37, 38) for adjusting and controlling of a preset concentration of sterilization medium or for the replenishment of the sterilization medium are provided on the reservoir (34).

## Revendications

1. Système de garniture d'étanchéité destiné à étancher une zone de transition (8) entre un élément rotatif et un élément fixe (11 ; 19, 20) de machine d'une installation (1) ou dispositif pour le traitement de bouteilles ou récipients (2) similaires, en particulier pour étancher la zone de transition (8) entre un élément rotatif et un élément fixe d'un encoffrage, séparant un espace ou zone (21) stérile d'un espace ou région (22) non stérile, d'une installation pour le remplissage aseptique à froid,
comportant un joint siphon (9), qui permet un mouvement relatif entre les éléments (11, 19) de la machine et qui comporte, sur un élément (19, 20) de la machine, au moins un conduit annulaire (24) entourant concentriquement un axe de l'élément rotatif (11) et destiné à recevoir un liquide d'étanchéité ou liquide obturant, ainsi que, sur l'autre élément (11) de la machine, au moins une partie de paroi (25) annulaire pénêtrant dans le conduit annulaire (24) et dans le liquide obturant contenu dans celui-ci,
**caractérisé en ce que**, sur au moins un côté dudit au moins un joint siphon (9), il est prévu une garniture d'étanchéité (31) mécanique, couvrant la zone de transition (8) et munie d'au moins un élément d'étanchéité (28) sur l'élément rotatif ou sur l'élément fixe (11, 19, 20) et d'au moins une surface d'étanchéité (30) coopérant avec l'élément d'étanchéité (28) et située sur l'élément fixe ou sur l'élément rotatif (19, 20 ; 11).

2. Système de garniture d'étanchéité selon la revendication 1, **caractérisé en ce que** la garniture d'étanchéité (31) mécanique est prévue sur le côté dudit au moins un joint siphon (9) qui est orienté vers l'espace ou région (22) non stérile.

3. Système de garniture d'étanchéité selon la revendication 1 ou 2, **caractérisé en ce que** ladite au moins une garniture d'étanchéité (31) mécanique est prévue sur le côté dudit au moins un joint siphon (9) qui est orienté vers l'espace ou région (21) stérile.

4. Système de garniture d'étanchéité selon l'une quelconque des revendications précédentes, **caractérisé en ce que** ladite au moins une garniture d'étanchéité (31) mécanique entoure ledit au moins un joint siphon (9).

5. Système de garniture d'étanchéité selon l'une quelconque des revendications précédentes, **caractérisé en ce que** ladite au moins une garniture d'étanchéité (31) mécanique est entourée par ledit au moins un joint siphon (9).

6. Système de garniture d'étanchéité selon l'une quelconque des revendications précédentes, **caractérisé en ce que** ledit au moins un élément d'étanchéité est une bague d'étanchéité (28).

7. Système de garniture d'étanchéité selon l'une quelconque des revendications précédentes, **caractérisé en ce que** ledit au moins un élément d'étanchéité comporte au moins une lèvre d'étanchéité (29) coopérant avec la surface d'étanchéité (30).

8. Système de garniture d'étanchéité selon l'une quelconque des revendications précédentes, **caractérisé en ce que** ledit au moins un conduit annulaire (24) comporte au moins une entrée (32) et au moins une sortie (33) pour le liquide obturant.

9. Système de garniture d'étanchéité selon la revendication 8, **caractérisé en ce que** ladite au moins une sortie (33) est réalisée sous la forme d'un trop-plein réglant la hauteur du niveau (27) du liquide obturant.

10. Système de garniture d'étanchéité selon l'une quelconque des revendications précédentes, **caractérisé par** au moins un orifice de sortie ou buse de sortie (50, 51) pour un fluide de nettoyage et/ou un fluide de stérilisation pour nettoyer et/ou stériliser le système de garniture d'étanchéité et, en outre, en particulier aussi ledit au moins un joint siphon (9) dans un processus de nettoyage CIP et/ou un processus de stérilisation SIP.

11. Système de garniture d'étanchéité selon la revendication 10, **caractérisé en ce que** ledit au moins un orifice de sortie ou buse de sortie (50, 51) est prévu sur l'élément rotatif (11) de la machine.

12. Système de garniture d'étanchéité selon la revendication 10 ou 11, **caractérisé en ce que** ledit au moins un orifice de sortie ou buse de sortie (50, 51) est prévu sur un élément (26) du joint siphon (9), de préférence sur un élément du joint siphon (9) à fixer sur l'élément rotatif (11) de la machine.

13. Système de garniture d'étanchéité selon l'une quelconque des revendications 10 à 12, **caractérisé en ce que** ledit au moins un orifice de sortie ou buse de sortie (50, 51) est prévu en face dudit au moins un conduit annulaire (24) dudit au moins un joint siphon (9) et/ou en face de l'élément (23) du joint siphon (9) muni de ce conduit annulaire (24).

14. Installation ou dispositif pour le traitement des bouteilles ou récipients (2) similaires, comportant au moins une zone de transition (8) entre un élément rotatif (11) de machine et un élément fixe (19, 20) de machine, et comportant un système de garniture d'étanchéité prévu au niveau de la zone de transition (8) et permettant le mouvement relatif entre les éléments de machine, **caractérisée en ce que** le système de garniture d'étanchéité est configuré selon l'une quelconque des revendications précédentes.

15. Installation selon la revendication 14, **caractérisée en ce que**, dans une installation de remplissage aseptique à froid d'un produit liquide dans des bouteilles ou des récipients (2) similaires, les éléments (11, 19) de machine, formant la zone de transition (8), sont dans un boîtier séparant entre un espace ou une région (21) stérile d'au moins un espace ou région non stérile.

16. Installation selon la revendication 14 ou 15, **caractérisée en ce que** ladite au moins une entrée dudit au moins un conduit annulaire (24) du joint siphon (9) respectif est reliée à un réservoir (34), à partir duquel le liquide obturant est acheminé en permanence vers le conduit annulaire (24).

17. Installation selon la revendication 16, **caractérisée par** un débitmètre (44) au niveau de ladite au moins une sortie (33), réalisée sous forme de trop-plein, du conduit annulaire (24) respectif, sachant que le liquide obturant traverse le débitmètre (44) qui est destiné à contrôler le flux volumétrique du liquide obturant sortant du conduit annulaire (24).

18. Installation selon la revendication 17, **caractérisée en ce que** le débitmètre (44) est destiné à générer un signal de mesure, lequel induit un message d'erreur et/ou une interruption immédiate de la production lorsque le flux volumétrique refluant depuis ledit au moins un conduit annulaire (24) ne correspond pas au flux volumétrique du liquide obturant entrant dans ledit au moins un conduit annulaire (24) et/ou le flux volumétrique refluant est inférieur à une valeur seuil prédéterminée.

19. Installation selon l'une quelconque des revendications précédentes, **caractérisée en ce que**, dans une conduite d'alimentation (41), reliée à ladite au moins une entrée (32) dudit au moins un joint siphon (9), sont prévus des moyens pour l'ajustage ou le réglage du flux volumétrique du liquide obturant entrant dans ledit au moins un joint siphon (9).

20. Installation selon l'une quelconque des revendications précédentes, **caractérisée par** au moins une unité de capteurs (40) pour l'analyse permanente du liquide obturant en reflux, en particulier pour déterminer la concentration d'un agent stérilisant dans le liquide obturant, par l'intermédiaire de laquelle (unité de capteurs) le liquide obturant en reflux parvient au réservoir (4) ou à un dispositif de préparation du liquide obturant.

21. Installation selon l'une quelconque des revendications précédentes, **caractérisée par** plusieurs systèmes de garniture d'étanchéité, prévus chacun au niveau d'une zone de transition entre un élément rotatif et un élément fixe (11, 19) de machine et munis chacun d'au moins un joint siphon (9), sachant que tous les joints siphon (9) sont alimentés par le liquide obturant acheminé à partir d'un réservoir (4) commun.

22. Installation selon la revendication 21, **caractérisée en ce que** les moyens pour l'ajustage et/ou le réglage du flux volumétrique du liquide obturant entrant sont prévus indépendamment dans la conduite d'alimentation (41) de chaque joint siphon (9).

23. Installation selon la revendication 21 ou 22, **caractérisée en ce qu'**une pompe (39) commune est associée à tous les joints siphon (9) ou aux groupes de tels joints.

24. Installation selon l'une quelconque des revendications précédentes, **caractérisée en ce que** sur ladite au moins une sortie (33) ou sur la conduite de reflux (43), raccordée à cette sortie (33), de chaque joint siphon (9) est prévu un débitmètre (44) qui leur est propre.

25. Installation selon l'une quelconque des revendications précédentes, **caractérisée en ce que** le réservoir (34) destiné à alimenter les joints siphon (9) avec le liquide obturant est en même temps le réservoir destiné à collecter le liquide obturant en reflux.

26. Installation selon l'une quelconque des revendications précédentes, **caractérisée en ce que** sur le réservoir (34) pour le liquide obturant sont prévus des moyens (35, 36, 37, 38) pour l'ajustage et le réglage d'une concentration prédéfinie en agent de stérilisation ou pour compléter l'agent de stérilisation.
